# EUROPÄISCHE PATENTSCHRIFT

(11) **EP 3 925 036 B1**
(45) Veröffentlichungstag und Bekanntmachung des Hinweises auf die Patenterteilung: **03.01.2024**
(21) Anmeldenummer: 19723651.6
(22) Anmeldetag: 15.02.2019
(51) Int. Cl.: H01R 13/631, H01R 13/629

(54) **STECKVERBINDUNG FÜR ACHSE MIT 360 GRAD STECKBARKEIT**
PLUG-IN CONNECTION FOR 360 DEGREE PLUGGABILITY AXIS
CONNECTEUR ENFICHABLE POUR ESSIEU À ENFICHABILITÉ À 360 DEGRÉS

(43) Veröffentlichungstag der Anmeldung: 22.12.2021
(73) Patentinhaber: Hirschmann Automotive GmbH, 6830 Rankweil/Brederis (AT)
(72) Erfinder: JÄGER, Günter, 6840 Götzis (AT); GABRIEL, Marco, 6850 Dornbirn (AT)
(74) Vertreter: Greif, Thomas
(86) Internationale Anmeldenummer: PCT/EP2019/053839
(87) Internationale Veröffentlichungsnummer: WO 2020/164736

(56) Entgegenhaltungen:
- EP-A1- 2 822 106
- EP-A2- 2 207 242
- WO-A1-2013/091920
- DE-A1-102007 060 573
- US-A1- 2007 178 717

## Beschreibung

Die Erfindung betrifft eine Steckverbinderanordnung, aufweisend einen Steckverbinder mit einem Kontaktträger und einen mit dem Steckverbinder zusammensteckbaren Gegensteckverbinder mit einem Kontaktträger, wobei der Gegensteckverbinder im Steckbereich eine Abschrägung aufweist, die derart mit der Geometrie des Steckverbinders korrespondiert, dass bei dem Zusammensteckvorgang der Steckverbinder in eine vorgegebene Position in den Gegensteckverbinder eingeführt wird, wobei der Steckverbinder zwei gegenüberliegende in Steckrichtung axial verlaufende Federn und der Gegensteckverbinder zwei gegenüberliegende Nuten oder umgekehrt aufweist, wobei jeweils eine Feder mit ihrer zugehörigen Nut korrespondiert, gemäß den Merkmalen des Oberbegriffes des Patentanspruches 1.

Solche Steckverbinderanordnungen mit einem Steckverbinder und einem Gegensteckverbinder, die zusammengesteckt werden können und die sich zum Beispiel am Ende jeweils eines Kabels oder an einem Geräteeingang befinden, sind grundsätzlich bekannt. Der Steckverbinder weist zumindest einen Kontaktpartner auf, der beim Zusammensteckvorgang mit dem zugehörigen Kontaktpartner des Gegensteckverbinders zusammengebracht wird, um eine elektrische Verbindung herzustellen. Bei der Anwendung solcher Steckverbinderanordnungen spielt es oftmals keine Rolle, ob sich der Steckverbinder leicht und einfach in den Gegensteckverbinder einführen lässt. Außerdem spielt es oftmals keine Rolle, in welcher Position Steckverbinder und Gegensteckverbinder nach dem Zusammensteckvorgang sich befinden. Oftmals kann auch der Kabelabgang, das heißt der Bereich, an dem das Kabel aus dem Steckverbinder bzw. dem Gegensteckverbinder herausgeführt wird (der also dem Steckgesicht des Steckverbinders bzw. dem Steckgesicht des Gegensteckverbinders gegenüberliegt) beliebig sein. In solchen Fällen kommt es nicht darauf an, wie die Geometrie des Steckverbinders in seinem Steckgesicht und die Geometrie des Steckgesichtes des korrespondierenden Gegensteckverbinders gestaltet sind.

Oftmals gibt es an solche Steckverbinderanordnungen jedoch die Anforderung, dass sie einfach, schnell und unkompliziert zusammengesteckt werde können, was oftmals bei mehrpoligen Steckverbinderanordnungen der Fall ist. Werden hier keine Maßnahmen beim Zusammensteckvorgang getroffen, kann es passieren, dass der Steckverbinder nicht lagerichtig in den Gegensteckverbinder eingesteckt wird, sodass es beispielsweise zu Verpolungen kommen kann. Außerdem kann es vorkommen, dass es aufgrund der Lage der Kontaktpartner in dem Steckverbinder und der Lage der zugehörigen Kontaktpartner in dem Gegensteckverbinder nicht direkt die korrekte Ausrichtung des Steckverbinders in Bezug auf den Gegensteckverbinder getroffen wird, um diese lagerichtig zusammenstecken zu können. Ist in einem solchen Fall durch Verdrehen des Steckverbinders in Bezug auf den Gegensteckverbinder die richtige Position gefunden, kann der Zusammensteckvorgang axial erfolgen. Allerdings ist oftmals dieses Verdrehen, was mehrere Versuche erforderlich macht, nicht erwünscht. Um diese Probleme zu umgehen, sind in der Praxis zum Beispiel Klinken-Steckverbinderanordnungen bekannt geworden. Bei diesen wird zwar aufgrund der Geometrie des Steckverbinders und der Geometrie des Gegensteckverbinders ein einfacher und lagerichtiger Zusammensteckvorgang realisiert. Allerdings ist für bestimmte Anwendungsfälle diese Bauform unerwünscht, da bei solchen Klinken-Steckverbinderanordnungen lediglich zwei Kontaktpartner vorhanden sind und diese axial in Steckrichtung betrachtet hintereinander angeordnet sind. Sind mehr als zwei Kontaktpartner vorhanden bzw. werden die Kontaktpartner in einer Ebene (und eben nicht axial hintereinander) in dem Steckverbinder bzw. dem Gegensteckverbinder angeordnet, funktioniert das geschilderte Klinken-Prinzip nicht mehr. Daher soll dieses bei den folgenden Betrachtungen außen vor bleiben.

Eine gattungsgemäße Steckverbinderanordnung ist aus der EP 2 822 106 A1 bekannt.

Der Erfindung liegt die Aufgabe zugrunde, eine Steckverbinderanordnung, aufweisend einen Steckverbinder und einen damit zusammensteckbaren Gegensteckverbinder, bereitzustellen, mit der die eingangs geschilderten Nachteile vermieden werden. Insbesondere soll es ermöglicht werden, bei dem Zusammensteckvorgang den Steckverbinder relativ zu dem Gegensteckverbinder in eine gewünschte lagerichtige Position zu bringen und den Zusammensteckvorgang zu erleichtern.

Diese Aufgabe ist durch die Merkmale des Patentanspruches 1 gelöst.

Erfindungsgemäß ist vorgesehen, dass die beiden Federn unterschiedlich lang ausgebildet sind. Es wird grundsätzlich das Steckprinzip, welches aus der EP 2 822 106 A1 bekannt ist und auf der dort beschriebenen Feder-Nut-Ausführung beruht, beibehalten, um die sich daraus ergebenden vorteilhaften Funktionen, insbesondere bei einem schrägen Zusammensteckvorgang, beizubehalten. Bei einem solchen Zusammensteckvorgang wird aufgrund der unterschiedlichen Länge der beiden Federn (die auch als Führungsstege bezeichnet werden können) ein Blockieren bzw. Verkannten beim Einsetzen des Steckverbinders in seinen Gegensteckverbinder, der die Abschrägung aufweist, wirksam verhindert, da immer nur zunächst eine der beiden Federn (nämlich die längere Feder) in eine der beiden Nuten zwangsläufig durch das Entlanggleiten an der Abschrägung des Gegensteckverbinders geführt wird und erst nachdem die längere Feder ein Stück weit in diese Nut eingeführt wurde, die zweite, nämlich die kürzere Feder, in die mit ihr dann korrespondierende Nut ebenfalls aufgrund der Abschrägung zwangsweise eingeführt wird. Die beiden Führungsstege (Federn) werden somit während des Zusammensteckvorganges nacheinander in ihre korrespondierenden Nuten zwangseingeführt. Ein Ende einer Feder ist somit in einer ersten Ebene und das Ende der zweiten Feder in einer von der ersten Ebene abweichenden Ebene angeordnet, wobei das Ende des Steckverbinders (genauer das Ende seines Kontaktträgers), das auch das Steckgesicht bildet, in einer Ebene liegt. Die erste Ebene der einen Feder (der längeren Feder) kann in der gleichen Ebene liegen, in der auch das Ende des Kontaktträgers liegt, wobei dann das Ende der weiteren (der kürzeren) Feder in einer zurückgesetzten Ebene liegt. Es ist aber auch denkbar, das das Ende des Kontaktträgers in einer ersten Ebene liegt, das Ende der einen Feder in einer davon abweichenden, zurückgesetzten zweiten Ebene liegt und das Ende der zweiten Feder in einer dritten, von der zweiten Ebene abweichenden und gegenüber dieser wiederum zurückgesetzten dritten Ebene liegt. Bei Betrachtung dieser Ebenen kommt es nicht darauf an, wo die beiden Federn in ihrem weiteren Verlauf, ausgehend von ihren voneinander versetzten Enden im Bereich des Steckgesichtes des Kontaktträgers, enden.

Eine weitere Ausgestaltung der Erfindung, aus denen sich entsprechende Vorteile ergeben, ist im Unteranspruch angegeben.

Weitere Ausgestaltungen, die für sich alleine betrachtet oder in Kombination bei der erfindungsgemäßen Steckverbinderanordnung zur Anwendung kommen können, sind darüber hinaus exemplarisch im Folgenden anhand eines Ausführungsbeispieles gezeigt und näher beschrieben.

Die Figuren 1 bis 4 zeigen, soweit im Einzelnen dargestellt, eine Steckverbinderanordnung 1 in verschiedenen Ansichten. Die Steckverbinderanordnung 1 umfasst einen Steckverbinder 2 und einen damit zusammensteckbaren Gegensteckverbinder 3. Der Steckverbinder 2 ist über einen Kabelabgang 4 an einem nicht dargestellten Kabel angeordnet. Genauso ist der Gegensteckverbinder 3 mit einem Kabelabgang 5 an einem ebenfalls nicht dargestellten weiteren Kabel angeordnet. Diese beiden Kabelabgänge 4, 5 sind nur beispielhaft. Es ist auch denkbar, dass der Steckverbinder 2 über seinen Kabelabgang 4 mit dem zugehörigen Kabel verbunden ist, während der Gegensteckverbinder 3 keinen Kabelabgang aufweist, sondern zum Beispiel aus einem Gehäuse eines Steuergerätes oder dergleichen herausragt.

Bei dem in den Figuren 1 bis 4 gezeigten Ausführungsbeispiel weisen der Steckverbinder 2 und der Gegensteckverbinder 3 jeweils ein Gehäuse auf (ohne Bezugsziffer), wobei in dem jeweiligen Gehäuse ein Kontaktträger 6 bzw. 7 angeordnet ist. Das Gehäuse bzw. der jeweilige Kontaktträger 6, 7 des Steckverbinders 2 und des Gegensteckverbinders 3 nimmt jeweils zumindest einen nicht dargestellten Kontaktpartner, vorzugsweise mehrere Kontaktpartner auf. Diese jeweiligen Kontaktpartner können beliebig in dem Kontaktträger 6, 7 angeordnet sein. Jedoch ist es nur dann möglich, die Steckverbinderanordnung 1 komplett zusammenzustecken, wenn die jeweils zugehörigen Kontaktpartner von Steckverbinder 2 und Gegensteckverbinder 3 lagerichtig zueinander positioniert worden sind, um dann die Kontaktpartner durch weiteres axiales Verschieben des Steckverbinders 2 in Richtung des Gegensteckverbinders 3 in Kontaktstellung zu bringen.

Ein weiterer Bestandteil der Steckverbinderanordnung 1 ist ein Feder-Nut-System. Bei diesem System weist der Steckverbinder 2 zwei gegenüberliegend angeordnete Federn 8 (in axialer Richtung länglich gestaltete Vorsprünge in Form von Führungsstegen) und der Gegensteckverbinder 3 zwei gegenüberliegend angeordnete Nuten 9 auf. Auf die Wirkungsweise dieses Feder-Nut-Systems wird später bei der Beschreibung des Zusammensteckvorganges noch eingegangen werden.

Weiterhin ist in den Figuren 1 bis 4 dargestellt, dass der Gegensteckverbinder 3 eine schon bekannte Abschrägung 10 aufweist, die mit dem Frontbereich des Kontaktträgers 6 und insbesondere mit den beiden Federn 8 des Gegensteckverbinders 3 zusammenwirkt. An dem Kontaktträger 6 des Steckverbinders 2 ist zumindest als Rastmittel ein Rasthaken 11, vorzugsweise zwei gegenüberliegend angeordnete Rasthaken 11, vorhanden. Der Gegensteckverbinder 3 wiederum weist zumindest eine Aussparung 12, vorzugsweise zwei gegenüberliegend angeordnete Aussparungen 12, auf, die mit dem zumindest einen Rasthaken 11 an dem Steckverbinder 2 zusammenwirken, wenn diese zu der Steckverbinderanordnung 1 zusammengesteckt worden sind. Darüber hinaus weist der Steckverbinder 2 in seinem Kontaktträger 6 einen Hinterschnitt 13, vorzugsweise zwei gegenüberliegend angeordnete Hinterschnitte 13, auf. Der Gegensteckverbinder 3 weist zumindest vorzugsweise im Bereich der Abschrägung 10 zumindest einen Rasthaken 14, vorzugsweise zwei gegenüberliegend angeordnete Rasthaken 14, auf. Der zumindest eine Rasthaken 14 des Gegensteckverbinders 3 wirkt mit dem zugehörigen zumindest einen Hinterschnitt 13 des Steckverbinders 2 zusammen, wenn diese beiden zu der Steckverbinderanordnung 1 zusammengesteckt worden sind.

Weitere Bestandteile des Steckverbinders 2 und des Gegensteckverbinders 3 werden im Zusammenhang mit den weiteren Figuren dargestellt und beschrieben.

Die Figuren 5 bis 12 zeigen die Steckverbinderanordnung 1 während des Steckvorganges. Dargestellt ist der Steckvorgang von der Annäherung von Steckverbinder 2 an Gegensteckverbinder 3 bis hin zu dem Punkt, an dem der Steckverbinder 2 lagerichtig und bestimmungsgemäß ein Stück weit in den Gegensteckverbinder 3 aufgrund des Zusammenwirkens des Feder-Nut-Systems im Zusammenhang mit der Abschrägung 10 zwangsgeführt eingesteckt ist.

Figur 5 zeigt den Beginn des Zusammensteckvorganges, nachdem Steckverbinder 2 und Gegensteckverbinder 3 einander angenähert worden sind und das Steckgesicht (vorderer Bereich, abgewandt vom Kabelabgang 4) des Steckverbinders 2 in den Steckbereich (abgewandt vom Kabelabgang 5) des Gegensteckverbinders 3 gebracht worden ist. In dem Steckbereich des Gegensteckverbinders 3 befindet sich die Abschrägung 10. Diese Abschrägung 10 ist in etwa V-förmig ausgebildet. Der V-förmige Verlauf kann durch gerade Kanten der Abschrägung 10 gebildet werden. In besonders vorteilhafter Weise ist der Verlauf der Abschrägung 10 vom Beginn des Zusammensteckvorganges und weiter in etwa bogenförmig gestaltet. Dadurch wird beim weiteren Einstecken des Steckverbinders 2 in den Steckbereich des Gegensteckverbinders 3 im Bereich der Abschrägung 10 eine zwangsweise geführte Einführung und Positionierung zueinander ermöglicht. Durch diesen in etwa bogenförmigen Verlauf der seitlichen Kanten der Abschrägung 10 ist zunächst ein möglichst großer Aufnahmebereich des Steckgesichtes des Steckverbinders 2 gegeben (also im Bereich der in Richtung des Gegensteckverbinders 3 gerichteten Spitzen der Abschrägung 10), wobei durch den in etwa bogenförmigen Verlauf sich der Aufnahmebereich der Abschrägung 10 vergrößert, da die Fläche zunimmt, und somit die gezielte (zwangsweise) Führung bei der weiteren axialen Verschiebung des Steckverbinders 2 in Richtung des Gegensteckverbinders 3 innerhalb des Bereiches der Abschrägung 10 zunimmt. In den Figuren 5 bis 12 ist somit der Beginn des Zusammensteckvorganges des Steckverbinders 2 in dem Bereich der Abschrägung 10 des Gegensteckverbinders 3 gezeigt. In dieser Position sind die nicht dargestellten Kontaktpartner noch auf Abstand.

Durch das bekannte Feder-Nut-System im Zusammenwirken mit der Abschrägung 10 kann somit der Steckverbinder 2 in zunächst beliebiger Position in Richtung des Gegensteckverbinders 3 gebracht werden. Unter beliebiger Position ist zu verstehen, dass die Kontaktpartner des Steckverbinders 2 in axialer Richtung nicht deckungsgleich sind zu den korrespondierenden Kontaktpartnern des Gegensteckverbinders 3. Darunter ist auch zu verstehen, dass während des Beginnes und des weiteren Steckvorganges der Steckverbinder 2 und der Gegensteckverbinder 3 nicht in einer axialen Linie (fluchtend), sondern schräg zueinander ausgerichtet sind. Dies ist beispielsweise sehr gut in den Figuren 5, 6 und 7 erkennbar. Dort ist dargestellt, dass der Steckverbinder 2 vor Beginn des Steckvorganges schräg zu dem Gegensteckverbinder 3 ausgerichtet ist. Außerdem sind die beiden Kontaktträger 6, 7 des Steckverbinders 2 und des Gegensteckverbinders 3 zueinander verdreht, sodass nicht nur die miteinander zu verbindenden (nicht dargestellten) Kontaktpartner noch nicht fluchtend zueinander ausgerichtet sind, sondern dass auch der Rasthaken 11 des Steckverbinders 2 noch nicht mit der Aussparung 12 in dem Kontaktträger 7 des Gegensteckverbinders 3 fluchtet und auch die Feder 8 noch nicht in die zugehörige Nut 9 eingeführt werden kann. Dies ist erst möglich, wenn der Steckverbinder 2 fluchtend zu dem Gegensteckverbinder 3 ausgerichtet und verdreht wird. Diese Korrektur der Lage des Steckverbinders 2 in Bezug auf den Gegensteckverbinder 3 ist dann in Figur 12 erkennbar, sodass es möglich ist, den Kontaktträger 6 des Steckverbinders 2 lagerrichtig in den Kontaktträger 7 des Gegensteckverbinders 3 durch axiales Bewegen aufeinander zu einzustecken.

In den Figuren 5 bis 12 sind darüber hinaus noch weitere Elemente der Steckverbinderanordnung 1 dargestellt, die vorhanden sein können, aber nicht vorhanden sein müssen.

Auf jeden Fall vorhanden sind Kontaktpartner 17, 18, die in entsprechender Anzahl in ihren jeweiligen Kontaktkammern in den zugehörigen Kontaktträgern 6, 7 des Steckverbinders 2 bzw. des Gegensteckverbinders 3 angeordnet sind. Dies ist stellvertretend in der Figur 8 gezeigt. Dort ist erkennbar, dass der zumindest eine Kontaktpartner 17 (oder auch mehrere Kontaktpartner) in dem Kontaktträger 7 als Kontaktstift ausgebildet ist. Infolge dessen wird der Gegensteckverbinder 3 auch als Stiftgehäuse bezeichnet. Der zumindest eine korrespondierende Kontaktpartner 18 in dem Steckverbinder 2 ist dann eine Kontaktbuchse, so dass der Steckverbinder 2 in einem solchen Fall auch als Kupplung bezeichnet werden kann.

Bei weiteren optionalen Elementen handelt es sich um ein Außengehäuse 15, das an dem Gegensteckverbinder 3 angeordnet, insbesondere lageveränderbar an dem Kontaktträger 7 des Gegensteckverbinders 3, angeordnet ist, zum Beispiel durch axiales Verschieben. An dem Steckverbinder 2 ist eine Außenhülse 16 angeordnet, die den Kontaktträger 6 des Steckverbinders 2 umgibt. Das Außengehäuse 15 und die Außenhülse 16 wirken miteinander zusammen, wenn der Steckverbinder 2 mit dem Gegensteckverbinder 3 zusammengesteckt wird.

Die Außenhülse 16 ist mit Rastmitteln an dem Steckverbinder 2, genauer dessen Kontaktträger 6, und das Außengehäuse 15 ebenfalls mit Rastmitteln an dem Gegensteckverbinder 3, genauer an dessen Kontaktträger 7, festgelegt. Diesbezüglich wird stellvertretend auf die Figur 9 verwiesen. Die Außenhülse 16 an dem Steckverbinder 2 weist eine Lasche 19 auf, wobei an dem Kontaktträger 6 des Steckverbinders 2 ein mit der Lasche 19 korrespondierender Vorsprung vorhanden ist. Die Außenhülse 16 kann somit aus Richtung des Steckgesichtes des Kontaktträgers 6 (bei Betrachtung der Figur 9 das linke Ende des Kontaktträgers 6) aufgeschoben werden, sodass die Lasche 19 über den Vorsprung 20 geleitet und somit am Ende der Bewegung die Außenhülse 16 rastend auf dem Kontaktträger 6 festliegt.

Um die Außenhülse 16 während des Aufsteckvorganges auf den Kontaktträger 6 gezielt zu führen, weist gemäß Figur 11 die Außenhülse 16 eine längliche Ausnehmung 21 und der Kontaktträger 6 einen damit korrespondierenden ebenfalls länglichen Steg 22 auf. Im Öffnungsbereich ist die Ausnehmung 21 leicht angeschrägt, um eine gezielte Einführung des Steges 22 zu ermöglichen. Hierzu ist auch der Anfangsbereich des Steges 22 leicht angeschrägt.

Vorzugsweise sind auch Lasche 19, Vorsprung 20 sowie Ausnehmung 21 und Steg 22 zweifach und einander gegenüberliegend vorhanden.

An dieser Stelle ist zu erwähnen, dass der Steckverbinder 2 als abgewinkelter Steckverbinder ausgebildet ist, wobei jedoch auch ein gerader Abgang des Kabels denkbar ist. Ebenso ist es beispielsweise bei Betrachtung der Figur 9 denkbar, dass der Kontaktträger 6 einteilig ist oder aus zwei oder mehr als zwei Teilen zusammengesetzt wird. Wenn der Kontaktträger 6 aus zwei Teilen zusammengesetzt wird, ragt beispielsweise bei Betrachtung der Figur 9 das linke Teil aus der Außenhülse 16 heraus, genauso wie das zweite Teil rechts aus der Außenhülse 16 herausragt und in den Kabelabgang 4 übergeht. Die Verbindungsebene ist in einem solchen Fall dann innerhalb des Überdeckungsbereiches der Außenhülse 16 angeordnet.

Ebenso vorhanden, aber nicht näher beschrieben, sind Rastmittel, mit denen das Außengehäuse 15 auf dem zugehörigen Kontaktträger 7 des Gegensteckverbinders 3 festgelegt werden kann, nachdem das Außengehäuse 15 auf den Kontaktträger 7 aufgeschoben worden ist.

Die Figuren 13 bis 17 zeigen schließlich die Steckverbinderanordnung 1 im zusammengesteckten Zustand, nachdem der Kontaktträger 6 des Steckverbinders 2 lagerichtig in den Kontaktträger 7 des Gegensteckverbinders 3 eingesteckt worden ist. In Figur 13 insbesondere ist erkennbar, dass eine erste Sicherung des Steckverbinders 2 in seinem Gegensteckverbinder 3 durch das Zusammenwirken des Rasthakens 11 mit der Aussparung 12 erfolgt. Das gleiche gilt für das Zusammenwirken des Rasthakens 14 mit dem Hinterschnitt 13, wodurch eine zweite Sicherung des Steckverbinders 2 in seinem Gegensteckverbinder 3 bewirkt wird. Es kann gegebenenfalls auch nur eine der beiden beschriebenen und gezeigten Sicherungen in Betracht kommen.

Vorzugsweise ist außerdem vorgesehen, dass die Außenhülse 16 eine Innenverzahnung 23 und das Außengehäuse 15 eine mit der Innenverzahnung 23 korrespondierende Außenverzahnung 24 aufweist. Die Innenverzahnung 23 der Außenhülse 16 ist zum Beispiel in Figur 13 dargestellt. Vorzugsweise ist diese Innenverzahnung 23 als 12-Kant-Geometrie ausgeführt. Diese wirkt dann als Verdrehsicherung des Steckverbinders 2 in seinem Gegensteckverbinder 3 mit der Außenverzahnung 24 der Außenhülse 15 zusammen, wobei die Außenverzahnung 24 vorzugsweise als 6-Kant-Geometrie ausgeführt ist. Dies ist in Figur 16 dargestellt.

Nachdem der Zusammensteckvorgang, der in den Figuren 5 bis 12 dargestellt und beschrieben worden ist, abgeschlossen ist, befindet sich gemäß Figur 13 der Kontaktträger 6 des Steckverbinders 2 lagerichtig und bestimmungsgemäß in seinem zugehörigen Kontaktträger 7 des Gegensteckverbinders 3. Damit ist der Zusammensteckvorgang prinzipiell abgeschlossen.

Die in Figur 13 dargestellte Außenhülse 16 muss hierfür nicht vorhanden sein. Wenn sie jedoch vorhanden ist, muss auch das Außengehäuse 15 des Gegensteckverbinders 3 vorhanden sein. In den Figuren 15 und 16 ist dies dargestellt. Dort ist das Außengehäuse 15 jedoch in einer ersten Position an dem Kontaktträger 7 angeordnet und noch nicht festgelegt, d. h., dass es sich noch axial verschieben lässt. Dies ist dadurch zu erkennen, dass in den Figuren 15 und 16 die Stirnseite des Außengehäuses 15, das in Richtung der Außenhülse 16 zeigt und dort die Außenverzahnung 24 aufweisen kann (aber nicht muss), noch nicht in die Außenhülse 16 eingetaucht ist. Dies erfolgt nach dem abgeschlossenen Zusammensteckvorgang von Steckverbinder 2 und Gegensteckverbinder 3 erst dadurch, dass das Außengehäuse 15 axial in Richtung der Außenhülse 16 verschoben wird und dort ein Stück weit eintaucht. Sind die Innenverzahnung 23 und die Außenverzahnung 24 vorhanden, wird dadurch eine Verdrehsicherung zwischen dem Steckverbinder 2 und dem Gegensteckverbinder 3 realisiert. Diese Verdrehsicherung wird erst dadurch sichergestellt, dass nicht nur die Innenverzahnung 23 mit der Außenverzahnung 24 durch Eintauchen des vorderen Teiles des Außengehäuses 15 in die Außenhülse 16 eingetaucht ist, sondern auch nach Abschluss des axialen Verschiebens des Außengehäuses 15 auf seinem Kontaktträger 17 das Außengehäuse 15 dauerhaft auf dem Kontaktträger 7, zum Beispiel durch eine Rastverbindung, festgelegt wird. Diese dauerhafte Festlegung muss neben der axialen Festlegung auch bewirken, dass sich das Außengehäuse 15 nicht mehr um den Kontaktträger 7 herum verdrehen kann. Dieser Endzustand ist in den Figuren 14 und 17 dargestellt.

Sind die Innenverzahnung 23 und die Außenverzahnung 24 nicht vorhanden und taucht das Außengehäuse 15 konzentrisch in die Außenhülse 16 ein, ist dadurch ein Schutz der Steckverbinderanordnung 1, insbesondere im Kontaktbereich der Kontaktpartner 17, 18, vor äußeren Einflüssen, insbesondere mechanischen Einflüssen, gegeben. Gegebenenfalls kommt zur Abdichtung gegenüber Feuchtigkeit, Flüssigkeit und dergleichen eine Anordnung einer Dichtung zwischen Außengehäuse 15 und Außenhülse 16 in Betracht.

Die Erfindung wird bevorzugt angewendet im automotiven Bereich. Bei Fahrzeugen kommt es oftmals aufgrund des knappen zur Verfügung stehenden Bauraums zu Problemen, nicht nur Steckverbinderanordnungen an sich unterzubringen, sondern auch auf eine korrekte Verlegung der Kabel zu achten und deren vorgegebenen Verlauf zu realisieren. Gleichzeit soll die Montage von Kabeln mit Steckverbindern, möglicherweise sogar komplexen Kabelbäumen mit einer Vielzahl von Kabeln mit Steckverbindern, einfach, schnell und lagerichtig erfolgen. Daher bietet die erfindungsgemäße Steckverbinderanordnung und die Art und Weise des Zusammensteckvorganges den Vorteil, dass der Steckverbinder und der Gegensteckverbinder, auch bei beengtem Bauraum, beliebig zusammengeführt werden können und danach der eigentliche Zusammensteckvorgang zielgerichtet erfolgt.

### Bezugszeichenliste

- 1.: Steckverbinderanordnung
- 2.: Steckverbinder
- 3.: Gegensteckverbinder
- 4.: Kabelabgang
- 5.: Kabelabgang
- 6.: Kontaktträger
- 7.: Kontaktträger
- 8.: Feder
- 9.: Nut
- 10.: Abschrägung
- 11.: Rasthaken
- 12.: Aussparung
- 13.: Hinterschnitt
- 14.: Rasthaken
- 15.: Außengehäuse
- 16.: Außenhülse
- 17.: Kontaktpartner
- 18.: Kontaktpartner
- 19.: Lasche
- 20.: Vorsprung
- 21.: Ausnehmung
- 22.: Steg
- 23.: Innenverzahnung
- 24.: Außenverzahnung

## Patentansprüche

1. Steckverbinderanordnung (1), aufweisend einen Steckverbinder (2) mit einem Kontaktträger (6) und einen mit dem Steckverbinder (2) zusammensteckbaren Gegensteckverbinder (3) mit einem Kontaktträger (7), wobei der Gegensteckverbinder (3) im Steckbereich eine Abschrägung (10) aufweist, die derart mit der Geometrie des Steckverbinders (2) korrespondiert, dass bei dem Zusammensteckvorgang der Steckverbinder (2) in eine vorgegebene Position in den Gegensteckverbinder (3) eingeführt wird, wobei der Steckverbinder (2) zwei gegenüberliegende in Steckrichtung axial verlaufende Federn (8) und der Gegensteckverbinder (3) zwei gegenüberliegende Nuten (9) oder umgekehrt aufweist, wobei jeweils eine Feder (8) mit ihrer zugehörigen Nut (9) korrespondiert, **dadurch gekennzeichnet, dass** die beiden Federn (8) unterschiedlich lang ausgebildet sind, so daß die Enden der Federn (8) im Bereich des Steckgesichtes des Kontaktträgers (7) voneinander versetzt sind.

2. Steckverbinderanordnung (1) nach Anspruch 1, **dadurch gekennzeichnet, dass** die Abschrägung (10) in etwa V-förmig ausgebildet ist.

## Claims

1. Plug-in connector assembly (1), comprising a plug-in connector (2) having a contact carrier (6), and a mating plug-in connector (3) which can be mated with the plug-in connector (2) and has a contact carrier (7), wherein the mating plug-in connector (3), in the plug-in region, comprises a chamfer (10) which corresponds to the geometry of the plug-in connector (2) in such a way that, during the mating process, the plug-in connector (2) is inserted into the mating plug-in connector (3) in a predefined position, wherein the plug-in connector (2) comprises two opposing tongues (8), which run axially in the plug-in direction, and the mating plug-in connector (3) comprises two opposing grooves (9), or vice versa, wherein a tongue (8) corresponds to its associated groove (9) in each case, **characterized in that** the two tongues (8) are configured with different lengths, so that the ends of the tongues (8) are mutually offset in the region of the plug-in face of the contact carrier (7).

2. Plug-in connector assembly (1) according to Claim 1, **characterized in that** the chamfer (10) is configured with an approximate V-shape.

## Revendications

1. Ensemble de connecteurs enfichables (1), comportant un connecteur enfichable (2) pourvu d'un support de contacts (6) et un connecteur enfichable homologue (3) pouvant être accouplé par enfichage au connecteur enfichable (2) et comportant un support de contacts (7), le connecteur enfichable homologue (3) comportant dans la zone d'enfichage un chanfrein (10) qui correspond à la géométrie du connecteur enfichable (2) de manière à ce que, pendant le processus d'accouplement par enfichage, le connecteur enfichable (2) est inséré dans une position spécifiée dans le connecteur enfichable homologue (3), le connecteur enfichable (2) comportant deux ressorts opposés (8) qui s'étendent axialement dans la direction d'enfichage et le connecteur enfichable homologue (3) comportant deux rainures opposées (3) ou vice versa, un ressort (8) correspondant à la rainure (9) qui lui est associée, **caractérisé en ce que** les deux ressorts (8) sont de longueurs différentes de sorte que les extrémités des ressorts (8) dans la zone de la face d'enfichage du support de contacts (7) soient décalées l'une de l'autre.

2. Ensemble de connecteurs enfichables (1) selon la revendication 1, **caractérisé en ce que** le chanfrein (10) a à peu près une forme en V.
